# DEMANDE DE BREVET EUROPEEN

(11) **EP 3 536 299 A1**
(43) Date de publication de la demande: **11.09.2019**
(21) Numéro de dépôt: 18160012.3
(22) Date de dépôt: 05.03.2018
(51) Int. Cl.: A61J 1/03, A61J 7/00, A61J 7/04

(54) **DISPOSITIF DE DISTRIBUTION DE MÉDICAMENTS POUR UN TRAITEMENT THÉRAPEUTIQUE D'UN UNIQUE PATIENT**

(71) Demandeur: Distraimed, 31380 Montastruc-la-Conseillere (FR)
(72) Inventeur: FOUBET, Michel, 31240 Saint-Jean (FR); FOUBET, Olivier, 82710 Bressols (FR); FOUBET, Grégory, 31000 Toulouse (FR)
(74) Mandataire: Cabinet BARRE LAFORGUE & associés

(57) **Abrégé**

L'invention concerne un dispositif de distribution de médicaments (24) destinés au traitement thérapeutique d'un unique patient comprenant :
- une boîte (21) s'étendant selon un axe longitudinal et présentant une extrémité longitudinale, dite extrémité de distribution, pouvant être ouverte,
- une pluralité d'emballages, dits piluliers (22), placés dans ladite boîte (21) et comprenant chacun une pluralité de logement (23) dans lequel est stocké au moins un médicament (24).
Les piluliers (22) s'étendent dans la boîte (21) selon l'axe longitudinal de la boîte (21) et sont superposés les uns au-dessus des autres selon un axe de superposition. Chaque pilulier comprend une pluralité de portions, dites portions de prise unitaire, transversale et séparables les unes des autres, chaque portion de prise unitaire comprenant au moins un logement (23) de ce pilulier (22).

## Description

L'invention concerne un dispositif de distribution de médicaments pour un traitement thérapeutique d'un unique patient.

On connaît de GB 2122578 un dispositif de distribution de médicaments pour un traitement thérapeutique d'un unique patient. Ce dispositif de distribution comprend un réceptacle de boîtes à pilules. Les boîtes sont superposées les unes sur les autres verticalement. Chaque boîte comprend des compartiments. Dans chaque compartiment est placé au moins un médicament destiné à être délivré à un seul et même patient à un moment donné d'une journée. Par exemple, chaque boîte comprend trois compartiments, un premier compartiment comprenant les médicaments devant être pris le matin, un autre pour les médicaments devant être pris le midi et un dernier pour les médicaments devant être pris le soir. Chaque boîte est consacrée à un jour donné d'une semaine. La capacité du réceptacle est de sept boîtes pour avoir une boîte pour chaque jour d'une semaine de prises de médicaments. Les boîtes sont retirées du réceptacle par une ouverture de sortie placée en haut du réceptacle et ajoutées au réceptacle par une ouverture d'entrée placée en bas du réceptacle. La dernière boîte ajoutée au réceptacle est positionnée sur un plateau supportant la pile de boîte, ledit plateau étant assemblé à un ressort placé en-dessous du plateau et permettant de faire remonter le plateau et donc la pile de boîtes vers l'ouverture en haut de la boîte. Un tel dispositif de distribution de médicaments permet de fournir à un patient la boîte à pilules comprenant les médicaments devant être pris un jour donné. Néanmoins, le patient ayant accès dans chaque boîte à plusieurs compartiments contenant de médicaments devant être pris à des moments différents d'un jour, un risque demeure qu'il se trompe de médicaments en prenant ceux contenus dans un mauvais compartiment. Une telle inadvertance est de nature à entraîner des conséquences néfastes chez le patient. En particulier, le traitement peut perdre de son efficacité thérapeutique.

En outre, l'ajout d'une boîte dans le réceptacle est complexe car selon l'allongement du ressort le plateau n'est pas nécessairement placé au niveau de l'ouverture d'entrée.

En outre, lorsqu'une boîte est retirée du réceptacle pour que le patient puisse prendre ses médicaments, la boîte ne peut pas être facilement replacée dans le réceptacle jusqu'au prochain moment de la journée durant lequel il doit prendre d'autres médicaments présents dans cette même boîte car il est alors nécessaire d'ajouter la boîte par l'ouverture de sortie du réceptacle.

L'ajout d'une boîte dans le réceptacle est aussi complexe lorsque le réceptacle est vide. En effet, lorsque le réceptacle est vide, le plateau est remonté vers le haut du réceptacle par le ressort. L'ajout d'une boîte peut donc se faire uniquement par l'ouverture de sortie placée en haut du réceptacle, or cette ouverture de sortie est moins adaptée pour l'ajout d'une boîte dans le réceptacle que l'ouverture d'entrée placée en bas du réceptacle.

L'invention vise à pallier ces inconvénients.

L'invention vise donc un dispositif de distribution de médicaments pour un traitement thérapeutique d'un unique patient éliminant tout risque que le patient se trompe de médicaments lors d'une prise unitaire de médicaments.

L'invention vise aussi un tel dispositif de distribution qui soit simple d'utilisation pour un patient.

L'invention vise également un tel dispositif qui présente une structure simple.

L'invention vise également un tel dispositif qui soit simple et peu coûteux à fabriquer.

Pour ce faire, l'invention concerne un dispositif de distribution de médicaments destinés au traitement thérapeutique d'un unique patient comprenant :
- une boîte délimitant une cavité interne s'étendant selon un axe longitudinal et présentant une extrémité longitudinale, dite extrémité de distribution, pouvant être ouverte,
- une pluralité d'emballages, dits piluliers, placés dans la cavité interne de la boîte et comprenant chacun une pluralité de logements, au moins un médicament étant stocké dans les logements,
caractérisé en ce que les piluliers s'étendent longitudinalement dans la boîte selon l'axe longitudinal de la boîte et sont superposés les uns au-dessus des autres selon un axe, dit axe de superposition, orthogonal à l'axe longitudinal et en ce que chaque pilulier comprend une pluralité de portions, dites portions de prise unitaire, s'étendant transversalement sur la largeur du pilulier et étant séparables les unes des autres, chaque portion de prise unitaire comprenant au moins un logement de ce pilulier, en ce que chaque portion de prise unitaire est recouverte par un opercule, chaque opercule de chaque pilulier présentant une face, dite face visible, extérieure qui est opposée à une deuxième face de l'opercule en regard de chaque logement de cette portion de prise unitaire, et en ce que pour chaque portion de prise unitaire une inscription concernant un temps de prise -notamment un même temps de prise- de chaque médicament stocké dans cette portion de prise unitaire est inscrite sur la face extérieure de l'opercule recouvrant cette portion de prise unitaire.

Avantageusement, les piluliers sont des plaquettes d'emballage, notamment sous forme de blisters, c'est-à-dire des emballages plastiques transparents présentant une face plane.

Chaque logement présente une ouverture permettant de placer un ou plusieurs médicament(s) dans ce logement, les ouvertures étant recouvertes par au moins un opercule. En outre, les ouvertures des logements sont toutes orientées dans une même direction. Chaque opercule de chaque pilulier présente une face, dite face visible, extérieure qui est opposée à une deuxième face de l'opercule en regard du logement de ce pilulier.

Les piluliers sont superposés de telle sorte que les faces visibles des opercules sont orientées dans une même direction.

Ainsi, les piluliers superposés forment une pile de pilulier, la face visible des opercules est en regard du haut de la pile et les logements de chaque piluliers s'étendent à partir de leur ouverture jusqu'au fond de ce logement vers le bas de la pile.

La boîte délimite une cavité interne de préférence globalement en forme de parallélépipède rectangle. Cette forme permet de loger des piluliers de mêmes dimensions et de déplacer simplement les piluliers selon la longueur de la boîte. La hauteur de la cavité interne de la boîte est choisie pour être supérieure ou égale à la somme des hauteurs des piluliers superposés qu'elle doit contenir. La boîte peut être réalisée en carton ou en matériau polymère rigide par exemple, ou autre.

Chaque portion de prise unitaire contient un ensemble, dit prise unitaire de médicaments, d'au moins un médicament destiné à être délivré à ce patient à un moment donné, dit temps de prise, d'un jour donné, dit jour de prise. En particulier, chaque médicament présent dans une même portion de prise unitaire est destiné à être délivré au patient à un même temps de prise. Chaque portion de prise unitaire comprend un ensemble d'au moins un logement et une unique prise unitaire de médicaments. Dans certains modes de réalisation de l'invention, au moins une - notamment chaque- portion de prise unitaire comprend plusieurs logements formant chacun une cavité et étant séparés les uns des autres, ces logements étant dédiés à une même prise unitaire de médicaments (même temps de prise et un même jour de prise). En outre, dans certains autres modes de réalisation de l'invention, au moins une -notamment chaque- portion de prise unitaire comprend un unique logement en forme de cuvette comprenant une pluralité de compartiments séparés les uns des autres par des parois.

Ces parois peuvent être amovibles, de façon à pouvoir être retirées du logement pour mélanger les médicaments. En particulier, ces parois peuvent être assemblées à l'opercule recouvrant ce logement de sorte que lorsque l'opercule est retiré du pilulier, les parois du logement sont également retirées du logement avec l'opercule qui les porte.

En variante, les parois séparant les compartiments sont formés d'un seul tenant avec le logement.

Un tel dispositif de distribution permet de superposer les piluliers selon un ordre chronologique décroissant de temps de prise du bas vers le haut de la pile de pilulier. En outre, un tel dispositif de distribution permet également de placer des médicaments dans les portions de prises unitaire de chaque pilulier selon un ordre chronologique croissant de temps de prise à partir de l'ouverture de distribution de la boîte. Ainsi, dans certains modes de réalisation et selon l'invention, le pilulier dédié aux prises de médicaments dont le temps de prise est le plus tôt dans un jour de prise est placé en haut de la pile de piluliers et le pilulier dédié aux prises de médicaments dont le temps de prise est le plus tard dans un jour de prise est placé en bas de la pile de pilulier. Par exemple, le dispositif de distribution comprend un pilulier comprenant des médicaments destinés à des prises unitaires du matin est placé au-dessus d'un pilulier comprenant des médicaments destinés à des prises unitaires du midi qui est lui-même placé au-dessus d'un pilulier comprenant des médicaments destinés à des prises unitaires du soir.

Dans certains modes de réalisation, chaque pilulier comprend sept portions de prise unitaire, une portion de prise unitaire pour chaque jour d'une semaine.

Les piluliers s'étendent longitudinalement sur une même longueur et les portions de prise unitaire comprenant des médicaments destinées à des prises unitaires de médicaments d'un même jour de prise présentent les mêmes dimension et sont disposées dans chaque pilulier à une même distance par rapport à une extrémité longitudinale des piluliers.

Par ailleurs, dans certains modes de réalisation et selon l'invention, les portions de prise unitaire de chaque pilulier sont organisées par ordre chronologique de jour de prise décroissant à partir de l'extrémité longitudinale du pilulier le plus proche du fond de la boîte. Ainsi, la portion de prise unitaire la plus proche de l'extrémité de distribution de la boîte comprend des médicaments destinés à une prise unitaire de médicament du jour de prise le plus tôt par rapport aux autres portions de prise unitaire de ce même pilulier.

Les piluliers sont superposés de façon à former une pluralité de rangées théoriques de portions de prise unitaire de différents piluliers, les portions de prise unitaire d'une même rangée théorique étant disposées à une même distance par rapport aux extrémités longitudinales de la boîte. Ainsi, les rangées théoriques sont orthogonales à l'axe longitudinal de la boîte et agencées le long de l'axe longitudinal de la boîte.

De préférence, sur une même rangée théorique, la portion de prise unitaire du pilulier placée en haut de la pile de piluliers, et donc en haut de cette rangée théorique, est celle pour laquelle le temps de prise de chaque médicament qu'elle comprend est le plus tôt par rapport aux temps de prise de chaque médicament des autres portions de prise unitaire de cette même rangée théorique. En outre, sur une même rangée théorique, la portion de prise unitaire du pilulier placée en bas de la pile de piluliers, et donc en bas de cette rangée théorique, est celle pour laquelle le temps de prise de chaque médicament qu'elle comprend est le plus tard par rapport aux temps de prise de chaque médicament des autres portions de prise unitaire de cette même rangée théorique. De plus, le temps de prise de chaque médicament d'une portion de prise unitaire placée en bas d'une rangée théorique, dite première rangée théorique, est plus tôt que le temps de prise de chaque médicament d'une portion de prise unitaire placée en haut d'une rangée théorique, dite deuxième rangée, adjacente à ladite première rangée et disposée à une distance de l'extrémité de distribution de la boîte supérieure à la distance entre ladite première rangée théorique et l'extrémité de distribution de la boîte.

En particulier, dans certains modes de réalisation, les portions de prise unitaire comprenant des médicaments destinées à des prises unitaires de médicaments d'un même jour de prise sont disposées sur une même rangée théorique orthogonale à l'axe longitudinal de la boîte.

Ainsi, le patient n'a facilement accès qu'à la portion de prise unitaire d'un pilulier contenant la prise unitaire de médicaments qu'il doit prendre de sorte que le patient ne peut pas se tromper de portion de prise unitaire. En effet, la portion de prise unitaire contenant la prise unitaire de médicaments que le patient doit prendre est placée de façon à être le plus proche de l'extrémité de distribution de la boîte et est positionnée au-dessus des portions de prise unitaire des autres piluliers. Le détachement de la portion de prise unitaire contenant la prise unitaire de médicaments que le patient doit prendre permet d'accéder facilement à la portion de prise unitaire contenant la prochaine prise unitaire de médicaments qu'il doit prendre comprise dans le pilulier placé en dessous du pilulier qui comprenait la portion de prise unitaire détachée.

Le patient détache ainsi les portions de prise unitaire des piluliers rangée par rangée au fur et à mesure des temps de prise.

De préférence, des inscriptions concernant le patient, le temps de prise et le jour de prise sont inscrites sur la face extérieure des opercules pour chaque portion de prise unitaire. Ces inscriptions permettent non seulement au patient d'identifier et de vérifier si la portion de prise unitaire est celle contenant la prise unitaire de médicaments qu'il doit prendre mais aussi de faciliter le stockage des piluliers dans la boîte en permettant à la personne en charge de ce stockage d'identifier les jours et les temps de prise pour orienter les piluliers dans le bon sens (c'est-à-dire orientés de telle sorte que la portion de prise unitaire comprenant la prise unitaire de médicaments destinée à être pris le jour de prise le plus proche du jour présent soit la plus proche de l'extrémité de distribution) et pour superposer les piluliers dans le bon ordre chronologique (pour que l'inscription visible par le patient soit celle de la portion de prise unitaire placée en haut de la rangée théorique la plus proche de l'extrémité de distribution, c'est-à-dire la portion de prise unitaire comprenant chaque médicament devant être délivré au patient lors de la prochaine prise de médicaments).

Dans certains modes de réalisation avantageux de l'invention, le dispositif de distribution de médicaments comprend un poussoir placé entre les piluliers et l'extrémité longitudinale de la boîte opposée à l'extrémité de distribution, le poussoir étant agencé pour pouvoir déplacer les piluliers vers l'extrémité de distribution, la boîte présentant une ouverture, dite ouverture de guidage, permettant d'accéder au poussoir de l'extérieur de la boîte pour pouvoir le déplacer.

De préférence, le poussoir présente :
- une portion principale placée dans la boîte et présentant des dimensions géométriques correspondant aux dimensions géométriques d'une section transversale de la cavité interne de la boîte,
- un appendice de manipulation s'étendant à partir de la portion principale à travers ladite ouverture de guidage, ladite ouverture de guidage s'étendant selon l'axe longitudinal de la boîte sur une distance suffisante pour permettre de déplacer le poussoir à partir d'une position permettant de disposer les piluliers entièrement dans la boîte jusqu'à une position permettant d'accéder au niveau de l'extrémité de distribution aux portions de prise unitaire de chaque pilulier les plus proches du poussoir.

L'appendice de manipulation permet d'avoir un accès simple au poussoir et de faciliter le déplacement du poussoir et des piluliers sur la longueur de la boîte.

En particulier, la portion principale du poussoir présente une face principale plane placée contre une extrémité longitudinale de chaque pilulier. Par exemple, la portion principale du poussoir est une plaque. Ainsi, le poussoir est d'une part léger de façon à faciliter son déplacement et à alléger le dispositif de distribution et d'une autre part n'occupe qu'un faible espace dans la boîte. La longueur de la boîte peut ainsi être réduite permettant ainsi d'alléger le dispositif de distribution et de simplifier son rangement.

L'appendice de manipulation permet de déplacer avec facilité la portion principale du poussoir.

Dans d'autres modes de réalisation de l'invention, une extrémité longitudinale de la boîte opposée à l'extrémité de distribution est ouverte de façon à former l'ouverture de guidage. Ainsi, le poussoir peut être déplacé en lui appliquant une poussée selon l'axe longitudinal vers l'extrémité de distribution de la boîte.

Dans certains modes de réalisation de l'invention, le poussoir comprend des moyens d'accrochage de l'extrémité longitudinale des piluliers en regard du poussoir.

Les moyens d'accrochage permettent de maintenir une extrémité longitudinale des piluliers solidaire du poussoir en translation longitudinale de façon à éviter que les piluliers soient libres dans la boîte. En effet, lorsque plusieurs portions de prise unitaire sont détachées des piluliers, les piluliers peuvent bouger dans la boîte, notamment lorsque la boîte est déplacée de sorte qu'ils peuvent ne plus être superposés, ce qui peut induire ensuite un risque pour le patient de se tromper de prise unitaire.

Par exemple, les moyens d'accrochage peuvent être des rainures transversales, chaque rainure étant agencée pour recevoir une extrémité longitudinale d'un pilulier. En particulier, chaque rainure maintient une extrémité longitudinale d'un pilulier par résistance élastique de la rainure permettant de pincer l'extrémité longitudinale du pilulier.

En outre, dans certains modes de réalisation de l'invention, le poussoir comprend une face principale en regard des piluliers et inclinée par rapport à l'axe de superposition de façon à décaler longitudinalement les piluliers les uns par rapport aux autres. L'orientation de la face principale permet de décaler longitudinalement les piluliers les uns des autres d'une distance suffisante pour permettre la lecture d'inscriptions sur l'opercule recouvrant les portions de prise unitaire d'un même jour de prise des piluliers.

En outre, la face principale peut comprendre lesdits moyens d'accrochage.

Par ailleurs, de préférence, la boîte est munie d'un couvercle agencé pour refermer l'extrémité de distribution. Ainsi, le dispositif de distribution peut être facilement transporté en évitant de renverser les piluliers en dehors de la boîte.

En outre, dans certains modes de réalisation avantageux de l'invention, la boîte comprend un obturateur de ladite ouverture de guidage, l'obturateur pouvant être détaché de la boîte. En particulier, l'obturateur est une portion prédécoupée de la boîte. En outre, l'obturateur présente une longueur inférieure à l'ouverture de guidage de façon à ménager une fente traversée par l'appendice de manipulation du poussoir.

En particulier, dans certains modes de réalisation avantageux, lorsque l'ouverture de guidage s'étend selon l'axe longitudinal de la boîte, l'obturateur est une languette d'obturation.

L'invention s'étend à un procédé de stockage de médicaments pour un traitement thérapeutique d'un unique patient dans une boîte s'étendant selon un axe longitudinal et présentant une extrémité longitudinale, dite extrémité de distribution, pouvant être ouverte, procédé dans lequel on place dans la boîte une pluralité d'emballages, dits piluliers, comprenant une pluralité de logements, au moins un médicament étant stocké dans les logements, caractérisé en ce qu'on superpose les piluliers les uns au-dessus des autres selon un axe, dit axe de superposition, orthogonal à l'axe longitudinal, les piluliers s'étendant longitudinalement dans la boîte selon l'axe longitudinal de la boîte, chaque pilulier comprend une pluralité de portions, dites portions de prise unitaire, s'étendant transversalement sur la largeur du pilulier et étant séparables les unes des autres, chaque portion de prise unitaire comprenant au moins un logement de ce pilulier, en ce que chaque portion de prise unitaire est recouverte par un opercule, chaque opercule de chaque pilulier présentant une face, dite face visible, extérieure qui est opposée à une deuxième face de l'opercule en regard de chaque logement de cette portion de prise unitaire, et en ce que pour chaque portion de prise unitaire une inscription concernant un temps de prise -notamment un même temps de prise- de chaque médicament stocké dans cette portion de prise unitaire est inscrite sur la face extérieure de l'opercule recouvrant cette portion de prise unitaire.

Ce procédé de stockage de médicaments peut par exemple être effectué par un pharmacien.

Un procédé de stockage de médicaments selon l'invention est simple et rapide à mettre en oeuvre.

En outre, de préférence, on place les médicaments destinés à être pris par le patient à un moment donné, dit temps de prise, dans les portions de prise unitaire de chaque pilulier de sorte que dans un même pilulier les médicaments sont placés dans les portions de prise selon un ordre chronologique croissant de temps de prise à partir de l'extrémité de distribution de la boîte, et on superpose les piluliers de sorte que les portions de prise unitaire sont superposées selon un ordre chronologique décroissant de temps de prise.

Par exemple, on place les médicaments destinés à être pris par le patient à un moment donné, dit temps de prise, pour chaque jour de prise de médicaments dans un même pilulier et on superpose les piluliers par ordre chronologique décroissant de temps de prise pour chaque jour de prise de médicaments.

L'invention concerne également un dispositif de distribution de médicaments et un procédé de stockage de médicaments caractérisés, en combinaison ou non, par tout ou partie des caractéristiques mentionnées ci-dessus ou ci-après. Quelle que soit la présentation formelle qui en est donnée, sauf indication contraire explicite, les différentes caractéristiques mentionnées ci-dessus ou ci-après ne doivent pas être considérées comme étroitement ou inextricablement liées entre elles, l'invention pouvant concerner l'une seulement de ces caractéristiques structurelles ou fonctionnelles, ou une partie seulement de ces caractéristiques structurelles ou fonctionnelles, ou une partie seulement de l'une de ces caractéristiques structurelles ou fonctionnelles, ou encore tout groupement, combinaison ou juxtaposition de tout ou partie de ces caractéristiques structurelles ou fonctionnelles.

D'autres buts, caractéristiques et avantages de l'invention apparaîtront à la lecture de la description suivante donnée à titre non limitatif et qui se réfère aux figures annexées dans lesquelles :
- la figure 1 est un schéma selon une coupe longitudinale d'un dispositif de distribution de médicaments selon un mode de réalisation de l'invention,
- la figure 2 est un schéma en perspective du dispositif de distribution de médicament de la figure 1 avant utilisation,
- la figure 3 est un schéma en perspective du dispositif de distribution de médicament de la figure 1 prêt à l'utilisation,
- la figure 4 est un schéma en perspective d'un poussoir selon un mode de réalisation de l'invention.

Un dispositif 20 de distribution de médicaments 24 pour un traitement thérapeutique d'un unique patient, représenté aux figures 1 à 3, comprend une boîte 21 s'étendant longitudinalement selon un axe, dit axe longitudinal, et présente une extrémité longitudinale, dite extrémité de distribution. En particulier, la boîte 21 délimite une cavité interne globalement en forme de parallélépipède rectangle. L'extrémité de distribution peut être ouverte ou fermée par un couvercle 32. Le couvercle 32 peut être intégré à la boîte 21 ou bien distinct de la boîte 21. Le couvercle 32 et la boîte 21 présentent des moyens de verrouillage permettant de maintenir le couvercle 32 contre la boîte 21 pour la fermer. En particulier, le couvercle 32 présente un crochet 35 de verrouillage découpé dans l'épaisseur du couvercle et étant agencé pour être introduit dans une ouverture 33 de verrouillage ménagée dans l'épaisseur de la boîte 21.

La boîte 21 peut par exemple être réalisée en carton ou en matériau polymère rigide.

Le dispositif 20 de distribution comprend une pluralité de piluliers 22, notamment trois piluliers 22a, 22b, 22c, placés dans la cavité interne de la boîte 21. Chaque pilulier 22 s'étend longitudinalement dans la cavité interne de la boîte 21 selon l'axe longitudinal de la boîte 21. En outre, les piluliers 22 sont superposés les uns au-dessus des autres selon un axe, dit axe de superposition, orthogonal à l'axe longitudinal de la boîte.

La forme de la cavité interne de la boîte 21 permet de loger des piluliers 22 de mêmes dimensions et de déplacer simplement les piluliers 22 selon la longueur de la boîte 29. La hauteur de la cavité interne de la boîte 21 est choisie pour être supérieure ou égale à la somme des hauteurs des piluliers 22 superposés qu'elle doit contenir.

Les piluliers 22 sont des plaquettes d'emballage sous forme de blisters, c'est-à-dire des emballages plastiques transparents présentant une face plane.

Chaque pilulier 22 comprend une pluralité de portions, dites portions 36 de prise unitaire, s'étendant transversalement sur la largeur du pilulier et comprenant chacune une pluralité de logements 23 dans lesquels est stocké au moins un médicament 24 pour le traitement thérapeutique du patient. Les médicaments 24 stockés dans les logements d'une même portion 36 de prise unitaire forment un ensemble, dit prise unitaire de médicaments, et sont destinés à être pris par le patient à un moment donné, dit temps de prise, pour un jour donné, dit jour de prise.

Chaque logement 23 de chaque pilulier 22 comprend une ouverture recouverte par un opercule 25. L'ouverture de chaque logement permet de placer un ou plusieurs médicament(s) dans ce logement avant de recouvrir cette ouverture par l'opercule 25. L'opercule 25 permet de former avec chaque logement une enceinte close dans laquelle sont placés les médicaments 24. En outre, les ouvertures des logements sont toutes orientées dans une même direction. Chaque opercule 25 de chaque pilulier présente une face, dite face visible, extérieure qui est opposée à une deuxième face de l'opercule 25 en regard du logement de ce pilulier.

Les piluliers 22 sont superposés de telle sorte que les faces visibles des opercules 25 sont orientées dans une même direction.

Ainsi, les piluliers 22 superposés forment une pile de pilulier 22, la face visible des opercules 25 est en regard du haut de la pile et les logements 23 de chaque piluliers 22 s'étendent à partir de leur ouverture jusqu'au fond de ce logement vers le bas de la pile.

Chaque pilulier 22 comprend sept portions 36 de prise unitaire de façon à avoir pour chaque pilulier 22 une prise unitaire de médicaments pour chaque jour d'une semaine.

Par ailleurs, chaque portion 36 de prise unitaire d'un pilulier 22 peut être séparée des autres portions 36 de prise unitaire du même pilulier 22. En particulier, chaque portion 36 de prise unitaire est liée à chaque portion 36 de prise unitaire adjacente au moyen d'une liaison présentant une prédécoupe de séparation.

En outre, lorsqu'un pilulier 22 ne comprend qu'un unique opercule 25, l'opercule 25 présente une pluralité de prédécoupes entre chaque paire de portions 36 de prise unitaire adjacentes de façon à permettre de détacher facilement les portions 36 de prise unitaire du pilulier 22.

Le dispositif 20 de distribution de médicaments 24 comprend également un poussoir 27, représenté à la figure 4, placé entre les piluliers 22 et l'extrémité longitudinale de la boîte 21 opposée à l'extrémité de distribution. Le poussoir 27 est agencé pour pouvoir déplacer les piluliers 22 vers l'extrémité de distribution, la boîte 21 présentant une ouverture permettant d'accéder au poussoir 27 pour pouvoir le déplacer. En particulier, le poussoir 27 présente une portion 28 principale placée dans la boîte 21 et présentant des dimensions géométriques sensiblement égales aux dimensions géométriques d'une section transversale de ladite boîte 21. La portion 28 principale est prolongée par un appendice 29 de manipulation s'étendant à travers une ouverture 31 de guidage formée dans la boîte 21. En particulier, l'ouverture 31 de guidage s'étend selon l'axe longitudinal de la boîte 21 sur une distance suffisante pour permettre de déplacer le poussoir à partir d'une position permettant de disposer les piluliers 22 entièrement dans la boîte 21 jusqu'à une position permettant d'accéder au niveau de l'extrémité de distribution aux portions 36 de prise unitaire de chaque pilulier 22 les plus proches du poussoir 27.

La portion 28 principale du poussoir 27 est une plaque. Le poussoir 27 présente par exemple une épaisseur comprise entre 1 mm et 10 mm, plus particulièrement de l'ordre de 3 mm. Ainsi le poussoir 27 n'occupe qu'un faible espace longitudinal dans la boîte 21 et est léger de façon à faciliter son déplacement et à alléger le dispositif 20 de distribution.

En outre, le poussoir 27 comprend un décrochement 30 entre l'appendice 29 de manipulation et la portion principale permettant de maintenir transversalement les piluliers 22.

Les piluliers 22 sont superposés les uns au-dessus des autres selon un ordre chronologique décroissant de temps de prise du bas vers le haut de la pile de pilulier 22. Ainsi, le pilulier 22 dédié aux prises de médicaments dont le temps de prise est le plus tôt dans un jour de prise est placé en haut de la pile de piluliers 22 et le pilulier 22 dédié aux prises de médicaments dont le temps de prise est le plus tard dans un jour de prise est placé en bas de la pile de pilulier 22. En particulier, le pilulier 22a qui comprend des médicaments 24 destinés à des prises unitaires du matin est placé au-dessus du pilulier 22b qui comprend des médicaments 24 destinés à des prises unitaires du midi et qui est lui-même placé au-dessus du pilulier 22c qui comprend des médicaments 24 destinés à des prises unitaires du soir.

Les piluliers 22 s'étendent longitudinalement sur une même longueur et les portions 36 de prise unitaire comprenant des médicaments 24 destinées à des prises unitaires de médicaments d'un même jour de prise présentent les mêmes dimension est sont disposées dans chaque pilulier 22 à une même distance par rapport à une extrémité longitudinale des piluliers 22.

Par ailleurs, les portions 36 de prise unitaire de chaque pilulier 22 sont organisées par ordre chronologique de jour de prise décroissant à partir de l'extrémité longitudinale du pilulier 22 le plus proche du fond de la boîte 21. Ainsi, la portion 22 de prise unitaire la plus proche de l'extrémité de distribution de la boîte comprend des médicaments 24 destinés à une prise unitaire de médicament 24 du jour de prise le plus tôt par rapport aux autres portions 36 de prise unitaire de ce même pilulier.

Lorsque les piluliers 22 sont superposés de sorte que leurs extrémités longitudinales en regard du poussoir 27 sont placées à une même distance par rapport à l'extrémité longitudinale de la boîte opposée à l'extrémité de distribution, les portions 36 de prise unitaire comprenant des médicaments 24 destinées à des prises unitaires de médicaments d'un même jour de prise sont disposées sur une même rangée 26 théorique orthogonale à l'axe longitudinal de la boîte.

Le patient peut facilement détacher uniquement la portion 36 de prise unitaire contenant la prise unitaire de médicaments 24 qu'il doit prendre de sorte que le patient ne peut pas se tromper de médicaments. En effet, la portion 36 de prise unitaire comprenant les médicaments 24 contenant à la prise unitaire de médicaments 24 que le patient doit prendre est placée de façon à être le plus proche de l'extrémité de distribution de la boîte 21 et au-dessus des logements 23 des autres piluliers 22. Le détachement de la portion 36 de prise unitaire contenant la prise unitaire de médicaments 24 que le patient doit prendre permet d'accéder et de facilement à la portion 36 de prise unitaire contenant la prochaine prise unitaire de médicaments qu'il doit prendre comprise dans le pilulier placé en dessous du pilulier qui comprenait la portion 36 de prise unitaire détachée.

Des inscriptions concernant le patient, le temps de prise et le jour de prise sont inscrites sur la face visible des opercules 25 pour chaque portion 36 de prise unitaire. Ces inscriptions permettent non seulement au patient d'identifier et de vérifier si la portion 36 de prise unitaire est celle contenant la prise unitaire de médicaments qu'il doit prendre mais aussi de faciliter le stockage des piluliers 22 dans la boîte 21 en permettant à la personne en charge de ce stockage d'identifier facilement les jours et les temps de prise afin d'orienter les piluliers 22 dans le bon sens (c'est-à-dire orientés de telle sorte que la portion 36 de prise unitaire contenant la prise unitaire de médicaments du jour de prise le plus proche du jour présent soit le plus proche de l'extrémité de distribution) et de superposer les piluliers dans le bon ordre chronologique.

Dans un procédé selon l'invention de stockage de médicaments 24 destinés à un unique patient, on superpose les piluliers 22 les uns au-dessus des autres selon l'axe de superposition, orthogonal à l'axe longitudinal de la boîte 21, les piluliers 22 s'étendant longitudinalement dans la boîte 21 selon l'axe longitudinal de la boîte 21. En particulier, on superpose les piluliers de sorte qu'ils soient superposés selon un ordre chronologique décroissant de temps de prise pour chaque jour de prise du bas vers le haut de la pile de pilulier.

Ce procédé de stockage de médicaments 24 peut par exemple être effectué par un pharmacien.

Un procédé de stockage de médicaments 24 selon l'invention est simple et rapide à mettre en oeuvre.

L'invention concerne donc un dispositif 20 de distribution de médicaments 24 permettant d'éliminer tout risque pour le patient de prendre des mauvais médicaments 24 lors d'une prise unitaire de médicaments 24 pour un traitement thérapeutique. L'invention concerne également un procédé de stockage de médicaments 24 dans une boîte 21 permettant de placer des piluliers 22 dans la boîte 21 de sorte que le patient n'est facilement accès qu'à la portion 36 de prise unitaire contenant la prise unitaire de médicaments 24.

L'invention peut faire l'objet de nombreuses variantes de réalisation par rapport aux modes de réalisation décrits ci-dessus et représentés sur les figures. En particulier, l'ouverture 31 de guidage peut être placée sur l'extrémité longitudinale de la boîte 21 opposée à l'extrémité de distribution de la boîte 21. Ainsi, le poussoir 27 peut être déplacé en lui appliquant une poussée selon l'axe longitudinal de la boîte 21 vers l'extrémité de distribution de la boîte 21.

Dans certaines variantes de réalisation, chaque logement 23 d'un pilulier 22 forme une cuvette comprenant une pluralité de compartiments séparés les uns des autres par des parois pouvant être amovibles ou non, ces parois pouvant être assemblées à l'opercule recouvrant ce logement 23.

Par ailleurs, dans certaines variantes de réalisation, le poussoir 27 comprend des moyens d'accrochage de l'extrémité longitudinale des piluliers 22 en regard du poussoir. Les moyens d'accrochage permettent de maintenir une extrémité longitudinale des piluliers 22 contre le poussoir 27 de façon à éviter que les piluliers soit libres dans la boîte. En effet, lorsque plusieurs portions 36 de prise unitaire sont détachées des piluliers 22, les piluliers 22 peuvent bouger dans la boîte 21, notamment lorsque la boîte 21 est déplacée de sorte qu'ils peuvent ne plus être superposés ce qui peut induire ainsi un risque pour le patient de se tromper de prise unitaire. Par exemple, les moyens d'accrochage peuvent être des rainures transversales, chaque rainure étant agencée pour recevoir une extrémité longitudinale d'un pilulier 22. En particulier, chaque rainure maintient une extrémité longitudinale d'un pilulier 22 par résistance élastique de la rainure permettant de pincer l'extrémité longitudinale du pilulier.

En outre, dans certaines variantes de réalisation de l'invention, le poussoir 27 comprend une face principale en regard des piluliers 22 s'étendant dans un plan incliné par rapport à l'axe de superposition de façon à décaler longitudinalement les piluliers 22 les uns par rapport aux autres. L'orientation de la face principale permet de décaler longitudinalement les piluliers 22 les uns par rapport aux autres d'une distance suffisante pour permettre la lecture d'inscriptions sur l'opercule 25 recouvrant les portions 36 de prise unitaire d'un même jour de prise des piluliers 22. En particulier, les piluliers 22 sont décalés les uns par rapport aux autres de sorte que, lorsque les piluliers 22 sont entièrement disposés dans la cavité interne de la boîte 21, le pilulier 22 comprenant les médicaments 24 destinés au temps de prise le plus tard est celui qui présente une extrémité longitudinale la plus avancée vers l'extrémité de distribution de la boîte 21 et que le pilulier 22 comprenant les médicaments 24 destinés au temps de prise le plus tôt est celui qui présente une extrémité longitudinale la plus en retrait par rapport à l'extrémité de distribution de la boîte 21. Plus particulièrement, les piluliers 22 sont décalés les uns par rapport aux autres d'une distance inférieure à la largeur d'une portion 36 de prise unitaire (c'est-à-dire la distance sur laquelle s'étend la portion 36 de prise unitaire selon l'axe longitudinal de la boîte 21) pour que le patient n'est facilement accès qu'à une seule portion 36 de prise unitaire à la fois. Par ailleurs, la face principale du poussoir peut comprendre lesdits moyens d'accrochage.

Un dispositif 20 de distribution de médicaments 24 peut être utilisé pour fournir des médicaments 24 à un patient dans le cadre d'un traitement thérapeutique.

## Revendications

1. - Dispositif de distribution de médicaments (24) destinés au traitement thérapeutique d'un unique patient comprenant :
- une boîte (21) délimitant une cavité interne s'étendant selon un axe longitudinal et présentant une extrémité longitudinale, dite extrémité de distribution, pouvant être ouverte,
- une pluralité d'emballages, dits piluliers (22), placés dans la cavité interne de la boîte (21) et comprenant chacun une pluralité de logements (23), au moins un médicament (24) étant stocké dans les logements,
**caractérisé en ce que** les piluliers (22) s'étendent longitudinalement dans la boîte (21) selon l'axe longitudinal de la boîte (21) et sont superposés les uns au-dessus des autres selon un axe, dit axe de superposition, orthogonal à l'axe longitudinal et **en ce que** chaque pilulier comprend une pluralité de portions, dites portions (36) de prise unitaire, s'étendant transversalement sur la largeur du pilulier et étant séparables les unes des autres, chaque portion (36) de prise unitaire comprenant au moins un logement (23) de ce pilulier (22), **en ce que** chaque portion (36) de prise unitaire est recouverte par un opercule (25), chaque opercule (25) de chaque pilulier présentant une face, dite face visible, extérieure qui est opposée à une deuxième face de l'opercule (25) en regard de chaque logement (23) de cette portion (36) de prise unitaire, et **en ce que** pour chaque portion (36) de prise unitaire une inscription concernant un temps de prise de chaque médicament stocké dans cette portion (36) de prise unitaire est inscrite sur la face extérieure de l'opercule (25) recouvrant cette portion (36) de prise unitaire.

2. - Dispositif selon la revendication 1 **caractérisé en ce qu'**il comprend un poussoir (27) placé entre les piluliers (22) et l'extrémité longitudinale de la boîte (21) opposée à l'extrémité de distribution, le poussoir étant agencé pour pouvoir déplacer les piluliers (22) vers l'extrémité de distribution, la boîte (21) présentant une ouverture, dite ouverture (31) de guidage, permettant d'accéder au poussoir (27) de l'extérieur de la boîte (21) pour pouvoir le déplacer.

3. - Dispositif selon la revendication 2 **caractérisé en ce que** le poussoir (27) présente :
- une portion (28) principale placée dans la boîte (21) et présentant des dimensions géométriques correspondant aux dimensions géométriques d'une section transversale de la cavité interne de la boîte (21),
- un appendice (29) de manipulation s'étendant à partir de la portion (28) principale à travers ladite ouverture (31) de guidage, ladite ouverture (31) de guidage s'étendant selon l'axe longitudinal de la boîte (21) sur une distance suffisante pour permettre de déplacer le poussoir à partir d'une position permettant de disposer les piluliers (22) entièrement dans la boîte (21) jusqu'à une position permettant d'accéder au niveau de l'extrémité de distribution aux portions (36) de prise unitaire de chaque pilulier (22) les plus proches du poussoir (27).

4. - Dispositif selon la revendication 3 **caractérisé en ce que** la portion (28) principale du poussoir (27) est une plaque.

5. - Dispositif selon l'une des revendications 2 à 4 **caractérisé en ce que** le poussoir (27) comprend des moyens d'accrochage de l'extrémité longitudinale des piluliers (22) en regard du poussoir (27).

6. - Dispositif selon l'une des revendications 2 à 5 **caractérisé en ce que** le poussoir (27) comprend une face principale en regard des piluliers (22) et inclinée par rapport à l'axe de superposition de façon à décaler longitudinalement les piluliers (22) les uns par rapport aux autres.

7. - Dispositif selon l'une des revendications 1 à 6 **caractérisé en ce que** la boîte (21) est munie d'un couvercle (32) agencé pour refermer l'extrémité de distribution.

8. - Dispositif selon l'une des revendications 2 à 7 **caractérisé en ce que** la boîte (21) comprend un obturateur (34) de ladite ouverture (31) de guidage, l'obturateur (34) pouvant être détaché de la boîte (21).

9. - Procédé de stockage de médicaments (24) pour un traitement thérapeutique d'un unique patient dans une boîte (21) s'étendant selon un axe longitudinal et présentant une extrémité longitudinale, dite extrémité de distribution, pouvant être ouverte, procédé dans lequel on place dans la boîte (21) une pluralité d'emballages, dits piluliers (22), comprenant une pluralité de logements (23), au moins un médicament (24) étant stocké dans les logements, **caractérisé en ce qu'**on superpose les piluliers (22) les uns au-dessus des autres selon un axe, dit axe de superposition, orthogonal à l'axe longitudinal, les piluliers (22) s'étendant longitudinalement dans la boîte (21) selon l'axe longitudinal de la boîte (21), chaque pilulier comprend une pluralité de portions, dites portions (36) de prise unitaire, s'étendant transversalement sur la largeur du pilulier et étant séparables les unes des autres, chaque portion (36) de prise unitaire comprenant au moins un logement (23) de ce pilulier (22), **en ce que** chaque portion (36) de prise unitaire est recouverte par un opercule (25), chaque opercule (25) de chaque pilulier présentant une face, dite face visible, extérieure qui est opposée à une deuxième face de l'opercule (25) en regard de chaque logement (23) de cette portion (36) de prise unitaire, et **en ce que** pour chaque portion (36) de prise unitaire une inscription concernant un temps de prise de chaque médicament stocké dans cette portion (36) de prise unitaire est inscrite sur la face extérieure de l'opercule (25) recouvrant cette portion (36) de prise unitaire.

10. - Procédé selon la revendication 9 **caractérisé en ce qu'**on place les médicaments (24) destinés à être pris par le patient à un moment donné, dit temps de prise, dans les portions (36) de prise unitaire de chaque pilulier de sorte que dans un même pilulier (22) les médicaments sont placés dans les portions (36) de prise selon un ordre chronologique croissant de temps de prise à partir de l'extrémité de distribution de la boîte et **en ce qu'**on superpose les piluliers (22) de sorte que les portions (36) de prise unitaire sont superposées selon un ordre chronologique décroissant de temps de prise.

11. - Procédé selon la revendication 10 **caractérisé en ce qu'**on place les médicaments (24) destinés à être pris par le patient à un moment donné, dit temps de prise, pour chaque jour de prise de médicaments dans un même pilulier (22) et **en ce qu'**on superpose les piluliers (22) par ordre chronologique décroissant de temps de prise pour chaque jour de prise de médicaments.
